# FASCICULE DE BREVET EUROPEEN

(11) **EP 0 819 289 B1**
(45) Date de publication et mention de la délivrance du brevet: **04.08.1999**
(21) Numéro de dépôt: 96912065.8
(22) Date de dépôt: 04.04.1996
(51) Int. Cl.: G08B 5/22

(54) **RECEPTEUR PORTATIF DE RADIOMESSAGERIE UNIDIRECTIONNELLE DOTE D'UN EMETTEUR DE SIGNAUX SONORES CODES, ET PROCEDE D'IDENTIFICATION UTILISANT CE RECEPTEUR**
TRAGBARER EMPFÄNGER FÜR UNIDIREKTIONALE FUNKNACHRICHTEN MIT EINEM SENDER FÜR KODIERTE SCHALLSIGNALE UND IDENTIFIZIERUNGSVERFAHREN UNTER VERWENDUNG DES EMPFÄNGERS
PORTABLE ONE-WAY RADIO PAGER WITH AN ENCODED SOUND SIGNAL TRANSMITTER, AND IDENTIFICATION METHOD USING SAME

(30) Priorité: 07.04.1995 FR 9504181
(43) Date de publication de la demande: 21.01.1998
(73) Titulaire: Lewiner, Jacques, 92210 Saint-Cloud (FR); Carreel, Eric, F-92190 Meudon (FR)
(72) Inventeur: Lewiner, Jacques, 92210 Saint-Cloud (FR); Carreel, Eric, F-92190 Meudon (FR)
(74) Mandataire: Burbaud, Eric
(86) Numéro de dépôt international: FR9600513
(87) Numéro de publication internationale: WO9631851

(56) Documents cités:
- EP-A- 0 239 810
- US-A- 4 490 579

## Description

L'invention telle qu'elle est définie dans les revendications concerne les récepteurs portatifs de radiomessagerie unidirectionnelle, comportant des moyens de réception pour recevoir des messages radio, une mémoire pour stocker ces messages, un écran, un clavier, un émetteur de signaux sonores et une unité centrale électronique, ces récepteurs étant prévus pour afficher sur leur écran au moins certains des messages qu'ils reçoivent, l'émetteur de signaux sonores étant prévu pour émettre des signaux sonores dans plusieurs fréquences, et l'unité centrale étant prévue pour :
- reconnaître, parmi les messages reçus, au moins une fraction de message spécifique, dite "code primaire", destinée à provoquer l'émission d'un signal sonore codé par l'émetteur de signaux sonores,
- stocker dans la mémoire des données représentatives du code primaire reçu,
- et, en fonction de commandes reçues d'un utilisateur au moyen du clavier, faire émettre par l'émetteur de signaux sonores un signal sonore codé qui comporte une suite de signaux sonores élémentaires et qui est déterminé par l'unité centrale en fonction au moins du code primaire, ce signal sonore codé étant variable en fonction du code primaire.

Le document US-A-4 490 579 décrit un exemple d'un tel récepteur de radiomessagerie, dans lequel le signal sonore codé correspond à un numéro de téléphone à rappeler, codé selon un système de numérotation en fréquences vocales.

Les présents inventeurs ont eu l'idée de perfectionner ces récepteurs de radiomessagerie de l'art antérieur afin de les utiliser pour identifier des personnes à distance notamment pour "sécuriser" une opération, par exemple une opération de paiement à distance ou autre.

A cet effet, selon l'invention, un récepteur portatif de radiomessagerie du genre en question est essentiellement caractérisé en ce que l'unité centrale est en outre prévue pour :
- reconnaître au moins un code primaire dit "de certification" et faire afficher par l'écran un message demandant à l'utilisateur dudit récepteur de composer un code secondaire au moyen du clavier,
- puis déterminer le signal sonore codé en fonction du code primaire, d'un code supplémentaire accessible à l'unité centrale et du code secondaire composé avec le clavier,
- et enfin, en fonction de commandes reçues de l'utilisateur au moyen du clavier, faire émettre le signal sonore codé par l'émetteur de signaux sonores.

Dans des modes de réalisation préférés du récepteur selon l'invention, on peut avoir recours en outre à l'une et/ou à l'autre des dispositions suivantes :
- le code supplémentaire est un code interne contenu dans la mémoire ;
- le récepteur comporte en outre une interface permettant de dialoguer avec une carte externe à microprocesseur, et l'unité centrale est prévue en outre pour :
   . transmettre un code initial, fonction du code primaire, à la carte à microprocesseur par l'intermédiaire de l'interface,
   . après composition du code secondaire avec le clavier, transmettre ce code secondaire à la carte à microprocesseur au moyen de l'interface,
   . recevoir de la carte à microprocesseur le code supplémentaire susmentionné, dit "code résultant", déterminé par la carte à microprocesseur en fonction du code initial qui lui a été transmis, d'un code interne qu'elle contient et du code secondaire,
   . et déterminer le signal sonore codé en fonction du code résultant reçu de la carte à microprocesseur.

L'invention a également pour objet un premier procédé d'identification de personnes à distance en utilisant un récepteur portatif de radiomessagerie tel que défini ci-dessus qui reçoit des messages radio depuis au moins une station d'émission, ce procédé comportant les étapes suivantes :
(a) entrer en contact téléphonique avec l'utilisateur du récepteur au moyen d'un poste téléphonique,
(b) faire communiquer par l'utilisateur du récepteur un code d'identification qui lui est propre,
(c) faire émettre par la station d'émission au moins un code primaire de certification à destination du récepteur,
(d) faire composer à l'utilisateur dudit récepteur un code secondaire au moyen du clavier du récepteur,
(e) faire émettre par l'émetteur de signaux sonores du récepteur le signal sonore codé qui est déterminé par l'unité centrale de ce récepteur en fonction du code primaire, du code interne et du code secondaire, l'émetteur de signaux sonores étant alors disposé au voisinage d'un micro appartenant au poste téléphonique,
(f) déterminer le signal sonore codé qui aurait dû être émis en fonction du code primaire et du code secondaire,
(g) et vérifier qu'il existe une relation prédéterminée entre le code d'identification, le code primaire de certification et le signal sonore codé.

Avantageusement, le code d'identification propre à l'utilisateur du récepteur est inclus dans la mémoire du récepteur, et l'étape (b) consiste à faire émettre par l'émetteur de signaux sonores du récepteur une suite de signaux sonores élémentaires représentatifs du code d'identification, l'émetteur de signaux étant alors disposé au voisinage d'un micro appartenant au poste téléphonique.

L'invention a encore pour objet un deuxième procédé d'identification de personnes à distance en utilisant un récepteur portatif de radiomessagerie qui reçoit des messages radio depuis au moins une station d'émission, ce procédé comportant les étapes suivantes :
(a') entrer en contact téléphonique avec l'utilisateur du récepteur au moyen d'un poste téléphonique,
(b') faire communiquer par l'utilisateur du récepteur au moins un code d'identification propre à sa carte à microprocesseur,
(c') faire émettre par la station d'émission au moins un code primaire de certification à destination du récepteur,
(d') faire transmettre le code initial, fonction du code primaire de certification, à la carte à microprocesseur par l'intermédiaire de l'interface,
(e') faire composer à l'utilisateur dudit récepteur un code secondaire au moyen du clavier du récepteur, et faire transmettre ce code secondaire à la carte à microprocesseur par l'intermédiaire de l'interface,
(f') faire communiquer de la carte à microprocesseur vers l'unité centrale un code résultant qui est fonction du code initial, du code secondaire et du code interne contenu dans ladite carte à microprocesseur,
(g') faire déterminer par l'unité centrale le signal sonore codé correspondant à ce code résultant,
(h') faire émettre ce signal sonore codé par l'émetteur de signaux sonores du récepteur, l'émetteur de signaux sonores étant alors disposé au voisinage d'un micro appartenant au poste téléphonique,
(i') et vérifier qu'il existe une relation prédéterminée entre le code d'identification, le code primaire et le signal sonore codé.

Avantageusement, le code d'identification est mémorisé dans la carte à microprocesseur, et l'étape (b') consiste à faire lire par l'unité centrale le code d'identification de la carte à microprocesseur par l'intermédiaire de l'interface, et à faire émettre par l'émetteur de signaux sonores une suite de signaux sonores élémentaires qui est représentative du code d'identification, l'émetteur de signaux sonore étant alors disposé au voisinage d'un micro appartenant au poste téléphonique.

Les procédés d'identification à distance ci-dessus peuvent avantageusement comporter une étape ultérieure qui consiste à autoriser une opération de paiement à distance uniquement si l'on a vérifié l'existence de la relation prédéterminée entre le code d'identification, le code primaire de certification, et le signal sonore codé.

D'autres caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue d'un exemple de récepteur portatif de radiomessagerie selon l'invention,
- et la figure 2 est un exemple de schéma fonctionnel du récepteur de la figure 1, dans son environnement. Sur les différentes figures, les mêmes références désignent des éléments identiques ou similaires.

Le récepteur de radiomessagerie unidirectionnelle selon l'invention consiste en un boîtier portatif 1 tel que celui représenté sur la figure 1, qui est prévu pour recevoir des messages radio codés émis par une station d'émission 20 éloignée (figure 2), le codage des messages radio pouvant être réalisé par exemple conformément à la norme ERMES (Directives CEE 85/374 et 92/59- norme ETS 300.133-1 à -7 éditée par le European Telecommunication Standard Institute).

Ce boîtier présente une taille réduite, par exemple de l'ordre de quelques centimètres dans sa plus grande dimension, de façon à pouvoir être tenu dans une main.

Extérieurement, le boîtier 1 présente un écran 2 pour afficher tout ou partie des messages reçus par voie hertzienne qui sont destinés audit boîtier, et un clavier 3 à quelques touches qui permet notamment de commander l'affichage de ces messages, leur effacement, etc.

Le clavier 3 peut comporter par exemple quatre touches, savoir :
- deux touches de défilement 3a, 3b permettant notamment de déplacer un curseur dans des menus qui s'affichent sur l'écran 2,
- une touche de sélection 3c, notamment pour sélectionner une option dans un menu affiché sur l'écran 2,
- et une touche 3d, notamment pour faire apparaître ou modifier le menu affiché à l'écran 2.

La figure 2 montre notamment un schéma fonctionnel du boîtier récepteur 1 qui comporte classiquement :
- une antenne 4 pour recevoir les messages radio émis par une antenne 21 de la station d'émission 20,
- un amplificateur 5 relié à l'antenne 4 pour amplifier les signaux reçus par l'antenne 4,
- un démodulateur 6 relié à la sortie de l'amplificateur 5 pour démoduler les signaux amplifiés provenant de cet amplificateur,
- une unité centrale électronique 7, constituée en général par un microprocesseur, reliée à la sortie du démodulateur 6 pour recevoir, décoder et traiter les signaux démodulés provenant du démodulateur 6, l'unité centrale 7 étant reliée à l'écran 2 et au clavier 3,
- une mémoire 8 reliée à l'unité centrale 7, ou intégrée à celle-ci en tout ou partie,
- et un haut-parleur miniaturisé 9 relié à l'unité centrale 7, et prévu au moins pour émettre un signal sonore d'alerte à chaque fois que l'unité centrale 7 reçoit un message radio qui est destiné au boîtier récepteur 1 considéré.

Le boîtier récepteur 1 peut également comporter un lecteur 41 de carte à microprocesseur, qui débouche à l'extérieur du boîtier récepteur par une fente (non représentée) dans laquelle on peut enficher une carte à microprocesseur 40 (voire figure 1).

Le lecteur 41 est alors relié à l'unité centrale 7, et cette unité centrale est programmée pour dialoguer avec le microprocesseur de la carte 40, comme il sera expliqué plus en détail ci-après.

Le boîtier récepteur 1 peut être utilisé pour identifier une personne à distance, ce qui permet notamment, mais non exclusivement, de sécuriser des opérations de paiement à distance en particulier par carte bancaire.

Tout d'abord, ce mode d'identification de personnes à distance peut être mis en oeuvre dans un boîtier récepteur 1 ne comportant pas de lecteur 41 de carte à microprocesseur, ou encore pour sécuriser une opération de paiement à distance autre que par carte bancaire, ou encore pour sécuriser une opération de paiement à distance par carte bancaire lorsque la carte bancaire ne comporte pas de microprocesseur ou n'est pas compatible avec le lecteur 41.

Dans ce cas, lorsque l'utilisateur du boîtier récepteur 1 est en communication téléphonique, par l'intermédiaire de deux postes téléphoniques 32, 35 reliés au réseau téléphonique commuté 30, avec un interlocuteur 34 auquel il souhaite faire un paiement à distance, cet interlocuteur peut s'assurer de l'identité de l'utilisateur du boîtier récepteur 1 de la façon suivante :
- l'utilisateur du boîtier récepteur 1 donne à son interlocuteur 34 un code d'identification qui sera en général constitué par le numéro personnel de radiomessagerie de l'utilisateur, ce numéro permettant d'envoyer des messages radio au boîtier récepteur 1, puis l'interlocuteur 34 entre ce code d'identification dans un système informatique 36 (éventuellement, le code d'identification peut être envoyé directement au système informatique 36 après connexion de ce système au réseau téléphonique commuté 30, en faisant émettre par le haut-parleur 9 une suite de signaux sonores élémentaires correspondant, dans le système de numérotation "en fréquence vocale" propre au réseau téléphonique, aux différents chiffres composant le code d'identification),
- le système informatique 36 se connecte par l'intermédiaire du réseau téléphonique commuté 30 à la station d'émission 20, et fait émettre vers le boîtier récepteur 1 un message comportant une séquence de caractères, dite "code primaire de certification",
- l'unité centrale 7 est alors programmée pour faire émettre par le haut-parleur 9 un signal sonore d'alerte, et faire afficher sur l'écran 2 un message tel que "composez votre code secret",
- l'utilisateur compose alors son code secret sur le boîtier récepteur 1 au moyen du clavier 3, par exemple en sélectionnant successivement des chiffres et/ou des lettres dans un ensemble de chiffres et/ou de lettres affiché sur l'écran 2, en utilisant les touches de direction 3a et 3b et en validant successivement les différents chiffres ou lettres sélectionnés au moyen de la touche de validation 3c, ou encore en utilisant uniquement les touches de direction 3a et 3b, le code secret étant alors déterminé par une séquence particulière d'appuis successifs sur les touches 3b et 3c (par exemple : deux appuis sur la touche 3a, quatre appuis sur la touche 3b, un appui sur la touche 3a et un appui sur la touche 3b),
- puis, après composition de ce code secret, l'unité centrale 7 est programmée pour déterminer un code dit "résultant" qui est fonction du code primaire de certification reçu par radiomessagerie, d'un code interne contenu dans la mémoire 8 et du code secret entré par l'utilisateur, et pour faire émettre ce code résultant sous forme d'un signal sonore codé composé d'une suite de signaux sonores élémentaires par le haut-parleur 9, cette émission étant déclenchée par une commande de l'utilisateur consistant par exemple en un appui sur la touche de validation 3c du clavier, après que l'utilisateur ait approché le haut-parleur 9 du micro 32b du poste téléphonique 32,
- le système informatique 36 reçoit le code résultant par le réseau téléphonique commuté 30, et il vérifie s'il existe une relation prédéterminée entre le code d'identification, le code primaire de certification et le code résultant,
- et enfin, le système informatique 36 autorise le paiement à distance si cette relation prédéterminée est vérifiée.

Le mode de détermination du code résultant et la relation prédéterminée qui doit exister entre le code d'identification, le code primaire de certification et le code résultant ne seront pas explicités en détail ici, puisque de nombreux exemples sont bien connus de l'homme du métier. Par exemple, il sera possible d'utiliser un mode de détermination de code résultant et un type de relation prédéterminée devant exister entre le code d'identification, le code primaire de certification et le code résultant qui sont utilisés couramment dans les cartes de paiement à microprocesseur.

Par ailleurs, on notera qu'en pratique, le système de numérotation en fréquence vocale utilisé sera généralement le système dit "DTMF" (Dual Tone Multifrequency), dans lequel chaque signal sonore comporte deux fréquences superposées.

Bien entendu, le mode d'identification de personnes à distance qui vient d'être décrit n'est pas limité au paiement à distance par carte bancaire, mais peut être utilisé dans toutes les applications où il est nécessaire d'identifier une personne.

Lorsque le boîtier récepteur 1 est équipé d'un lecteur 41 de carte à microprocesseur, l'identité de l'utilisateur du boîtier récepteur 1 peut être vérifiée de la façon suivante, notamment pour faire un paiement à distance vers l'interlocuteur 34 susmentionné :
- l'utilisateur du boîtier récepteur 1 enfiche sa carte à microprocesseur 40 dans le lecteur 41,
- l'utilisateur du boîtier récepteur 1 donne à son interlocuteur 34 le numéro de sa carte à microprocesseur, qui peut être éventuellement une carte bancaire ou une autre carte de paiement, et il donne également éventuellement à l'interlocuteur 34 son numéro personnel de radiomessagerie si le numéro de la carte à microprocesseur 40 ne suffit pas à l'interlocuteur 34 pour faire envoyer un message radio vers le boîtier récepteur 1,
- l'interlocuteur 34 entre le numéro de la carte à microprocesseur 40, et le cas échéant le numéro personnel de radiomessagerie, dans un système informatique 36, le ou les numéros en question pouvant être éventuellement communiqués directement au système informatique 36 par le biais de l'émetteur de signaux sonores 9 du boîtier récepteur 1, comme déjà explicité ci-dessus,
- le système informatique 36 se connecte par l'intermédiaire du réseau téléphonique commuté 30 à la station d'émission 20, et fait émettre vers le boîtier récepteur 1 un message comportant une séquence de caractères prédéterminée, dite "code primaire de certification",
- ce message radio est reconnu par le boîtier récepteur 1 comme lui étant destiné, la reconnaissance de cette destination se faisant de préférence uniquement grâce au numéro de la carte à microprocesseur 40, avec laquelle l'unité centrale 7 communique par l'intermédiaire du lecteur 41, auquel cas l'utilisateur du boîtier récepteur 1 peut se contenter de donner uniquement son numéro de carte à microprocesseur au début de la procédure, comme explicité ci-dessus,
- l'unité centrale 7 est alors programmée pour faire transmettre un code "initial" fonction du code primaire de certification (ce code initial pouvant être tout simplement le code primaire de certification) à la carte à microprocesseur 40 par le biais du lecteur 41, et pour faire émettre par le haut parleur 9 un signal sonore d'alerte et faire afficher sur l'écran 2 un message tel que : "composez votre code secret",
- l'utilisateur compose alors son code secret sur le boîtier récepteur 1 au moyen du clavier 3 comme déjà explicité ci-dessus,
- puis, après composition de ce code secret, l'unité centrale 7 est programmée pour transmettre le code secret à la carte à microprocesseur 40 par le biais du lecteur 41,
- la carte à microprocesseur 40 détermine un code dit "résultant" qui est fonction du code initial, d'un code interne contenu dans la carte à microprocesseur 40 et du code secret entré par l'utilisateur,
- le code résultant est transmis à l'unité centrale 7 par le biais du lecteur 41, et l'unité centrale 7 détermine un signal sonore codé représentatif du code résultant,
- l'unité centrale 7 fait émettre le signal sonore codé par le haut parleur 9 sur commande de l'utilisateur, par exemple lorsque l'utilisateur appui sur la touche de validation 3c du clavier, le haut-parleur 9 étant alors placé au voisinage du micro 32b du poste téléphonique 32,
- le système informatique 36 reçoit le signal sonore codé représentatif du code résultant, il reconstitue le code résultant, et il vérifie s'il existe une relation prédéterminée entre le numéro de la carte à microprocesseur, le code primaire de certification et le code résultant,
- et enfin, le système informatique 36 autorise le paiement à distance si cette relation prédéterminée est vérifiée.

Le mode de détermination du code résultant et la vérification de ladite relation prédéterminée sont bien connus dans l'état de la technique, comme explicité ci-dessus.

## Revendications

1. Récepteur portatif de radiomessagerie unidirectionnelle, comportant des moyens de réception (4, 5, 6) pour recevoir des messages radio, une mémoire (8) pour stocker ces messages, un écran (2), un clavier (3), un émetteur de signaux sonores (9), et une unité centrale électronique (7), ce récepteur étant prévu pour afficher sur son écran au moins certains des messages qu'il reçoit, l'émetteur de signaux sonores (9) étant prévu pour émettre des signaux sonores dans plusieurs fréquences, et l'unité centrale (7) étant prévue pour :
- reconnaître, parmi les messages reçus, au moins une fraction de message spécifique, dite "code primaire", destinée à provoquer l'émission d'un signal sonore codé par l'émetteur de signaux sonores (9),
- stocker dans la mémoire (8) des données représentatives du code primaire reçu,
- et, en fonction de commandes reçues d'un utilisateur au moyen du clavier (3), faire émettre par l'émetteur de signaux sonores (9) un signal sonore codé qui comporte une suite de signaux sonores élémentaires et qui est déterminé par l'unité centrale en fonction au moins du code primaire, ce signal sonore codé étant variable en fonction du code primaire,
**caractérisé en ce que** l'unité centrale (7) est en outre prévue pour :
- reconnaître au moins un code primaire dit "de certification" et faire afficher par l'écran (2) un message demandant à l'utilisateur dudit récepteur de composer un code secondaire au moyen du clavier (3),
- puis déterminer le signal sonore codé en fonction du code primaire, d'un code supplémentaire accessible à l'unité centrale et du code secondaire composé avec le clavier (3),
- et enfin, en fonction de commandes reçues de l'utilisateur au moyen du clavier (3), faire émettre le signal sonore codé par l'émetteur de signaux sonores (9).

2. Récepteur portatif de radiomessagerie selon la revendication 1, dans lequel le code supplémentaire est un code interne contenu dans la mémoire (8).

3. Récepteur portatif de radiomessagerie selon la revendication 1, qui comporte en outre une interface (41) permettant de dialoguer avec une carte externe à microprocesseur (40), et dans lequel l'unité centrale (7) est prévue en outre pour :
- transmettre un code initial, fonction du code primaire, à la carte à microprocesseur (40) par l'intermédiaire de l'interface (41),
- après composition du code secondaire avec le clavier (3), transmettre ce code secondaire à la carte à microprocesseur (40) au moyen de l'interface (41),
- recevoir de la carte à microprocesseur (40) le code supplémentaire susmentionné, dit "code résultant", déterminé par la carte à microprocesseur (40) en fonction du code initial qui lui a été transmis, d'un code interne qu'elle contient et du code secondaire,
- et déterminer le signal sonore codé en fonction du code résultant reçu de la carte à microprocesseur (40).

4. Procédé d'identification de personnes à distance en utilisant un récepteur portatif de radiomessagerie (1) selon la revendication 2 qui reçoit des messages radio depuis au moins une station d'émission (20), ce procédé comportant les étapes suivantes :
(a) entrer en contact téléphonique avec l'utilisateur du récepteur (1) au moyen d'un poste téléphonique (32),
(b) faire communiquer par l'utilisateur du récepteur (1) un code d'identification qui lui est propre,
(c) faire émettre par la station d'émission (20) au moins un code primaire de certification à destination du récepteur (1),
(d) faire composer à l'utilisateur dudit récepteur un code secondaire au moyen du clavier (3) du récepteur,
(e) faire émettre par l'émetteur de signaux sonores (9) du récepteur (1) le signal sonore codé qui est déterminé par l'unité centrale (7) de ce récepteur en fonction du code primaire, du code interne et du code secondaire, l'émetteur de signaux sonores (9) étant alors disposé au voisinage d'un micro (32b) appartenant au poste téléphonique (32),
(f) déterminer le signal sonore codé qui aurait dû être émis en fonction du code primaire et du code secondaire,
(g) et vérifier qu'il existe une relation prédéterminée entre le code d'identification, le code primaire de certification et le signal sonore codé.

5. Procédé selon la revendication 4, dans lequel le code d'identification propre à l'utilisateur du récepteur (1) est inclus dans la mémoire (8) du récepteur, et dans lequel l'étape (b) consiste à faire émettre par l'émetteur de signaux sonores (9) du récepteur (1) une suite de signaux sonores élémentaires représentatifs du code d'identification, l'émetteur de signaux (9) étant alors disposé au voisinage d'un micro (32b) appartenant au poste téléphonique (32).

6. Procédé d'identification de personnes à distance en utilisant un récepteur portatif de radiomessagerie (1) selon la revendication 3, qui reçoit des messages radio depuis au moins une station d'émission (20) ce procédé comportant les étapes suivantes :
(a') entrer en contact téléphonique avec l'utilisateur du récepteur (1) au moyen d'un poste téléphonique (32),
(b') faire communiquer par l'utilisateur du récepteur (1) au moins un code d'identification propre à sa carte à microprocesseur (40),
(c') faire émettre par la station d'émission (20) au moins un code primaire de certification à destination du récepteur (1),
(d') faire transmettre le code initial, fonction du code primaire de certification, à la carte à microprocesseur (40) par l'intermédiaire de l'interface (41),
(e') faire composer à l'utilisateur dudit récepteur un code secondaire au moyen du clavier (3) du récepteur, et faire transmettre ce code secondaire à la carte à microprocesseur (40) par l'intermédiaire de l'interface (41),
(f') faire communiquer de la carte à microprocesseur (40) vers l'unité centrale (7) un code résultant qui est fonction du code initial, du code secondaire et du code interne contenu dans ladite carte à microprocesseur,
(g') faire déterminer par l'unité centrale (7) le signal sonore codé correspondant à ce code résultant,
(h') faire émettre ce signal sonore codé par l'émetteur de signaux sonores (9) du récepteur (1), l'émetteur de signaux sonores (9) étant alors disposé au voisinage d'un micro (32b) appartenant au poste téléphonique (32),
(i') et vérifier qu'il existe une relation prédéterminée entre le code d'identification, le code primaire et le signal sonore codé.

7. Procédé selon la revendication 6, dans lequel le code d'identification est mémorisé dans la carte à microprocesseur (40), et dans lequel l'étape (b') consiste à faire lire par l'unité centrale (7) le code d'identification de la carte à microprocesseur (40) par l'intermédiaire de l'interface (41), et à faire émettre par l'émetteur de signaux sonores (9) une suite de signaux sonores élémentaires qui est représentative du code d'identification, l'émetteur de signaux sonore (9) étant alors disposé au voisinage d'un micro (32b) appartenant au poste téléphonique (32).

8. Procédé selon l'une quelconque des revendications 4 à 7, comportant une étape ultérieure qui consiste à autoriser une opération de paiement à distance uniquement si l'on a vérifié l'existence de la relation prédéterminée entre le code d'identification, le code primaire de certification et le signal sonore codé.

## Patentansprüche

1. Tragbares Empfangsteil für in eine Richtung laufende Funkmeldungen, mit einer Empfangseinrichtung (4, 5, 6) zum Empfangen von Funkmeldungen, einen Speicher (8) zum Speichern dieser Meldungen, einem Schirm (2), einer Tastatur (3), einem Sender für Tonsignale (9) und einer elektronischen Zentraleinheit (7), wobei das Empfangsteil vorgesehen ist, um auf seinem Schirm wenigstens bestimmte Meldungen, die es empfängt, zu anzuzeigen, wobei der Sender für Tonsignale (9) vorgesehen ist, um Tonsignale in mehreren Frequenzen zu senden und die Zentraleinheit (7) dazu vorgesehen ist:
- aus den empfangenen Meldungen wenigstens eine als "Primärcode" bezeichnete Fraktion einer spezifischen Meldung zu erkennen, die dazu bestimmt ist, die Absendung eines codierten Tonsignals durch den Sender für Tonsignale (9) zu bewirken,
- in dem Speicher (8) Daten zu speichern, die den empfangenden Primärcode repräsentieren,
- und in Abhängigkeit von Befehlen, die ausgehend von einem Benutzer über die Tastatur (3) erhalten werden, durch den Sender für Tonsignale (9) ein kodiertes Tonsignal abzusenden, das einer Folge von elementaren Tonsignalen entspricht und das durch die Zentraleinheit in Abhängigkeit von wenigstens dem Primärcode bestimmt wird, wobei das kodierte Tonsignal in Abhängigkeit von dem Primärcode variabel ist,
dadurch gekennzeichnet, daß die Zentraleinheit (7) ferner dazu vorgesehen ist:
- wenigstens einen als "zur Zertifikation" bezeichneten Primärcode zu erkennen und durch den Schirm (2) einen Meldung anzuzeigen, die den Benutzer des Empfangsteils auffordert, über die Tastatur (3) einen Sekundärcode zusammenzusetzen,
- dann das kodierte Tonsignal in Abhängigkeit vom Primärcode, von einem Zusatzcode, auf den die Zentraleinheit zugreifen kann, und von dem mit der Tastatur (3) zusammengesetzten Sekundärcode zu bestimmen,
- und schließlich in Abhängigkeit von Befehlen, die von dem Benutzer über die Tastatur (3) erhalten werden, das codierte Tonsignal durch den Sender für Tonsignale (9) abzusenden.

2. Tragbares Empfangsteil für Funkmeldungen nach Anspruch 1, in welchem der Zusatzcode ein interner Code ist, der im Speicher (8) enthalten ist.

3. Tragbares Empfangsteil für Funkmeldungen nach Anspruch 1, welches ferner eine Schnittstelle (41) umfaßt, die gestattet, mit einer externen Mikroprozessorkarte (40) in Dialog zu treten, und in welchem die Zentraleinheit (7) ferner dazu vorgesehen ist:
- einen Anfangscode in Abhängigkeit vom Primärcode über die Schnittstelle (41) an die Mikroprozessorkarte (40) zu übertragen,
- nach Zusammensetzung des Sekundärcodes mit der Tastatur (3) den Sekundärcode über die Schnittfläche (41) an die Mikroprozessorkarte (40) zu übertragen,
- von der Mikroprozessorkarte (40) den vorerwähnten, als "resultierender Code" bezeichneten Ergänzungscode zu empfangen, der durch die Mikroprozessorkarte (40) in Abhängigkeit vom Anfangscode, der auf diese übertragen wurde, vom internen Code, den diese enthält, und vom Sekundärcode festgelegt wird,
- und das kodierte Tonsignal in Abhängigkeit vom resultierenden Code zu bestimmen, der von der Mikroprozessorkarte (40) aus erhalten wird.

4. Verfahren zur Identifikation von Personen über eine Entfernung unter Verwendung eines tragbaren Empfangsteils für Funkmeldungen (1) nach Anspruch 2, welches Funkmeldungen von wenigstens einer Sendestation (20) erhält, wobei das Verfahren die folgenden Schritte umfaßt:
(a) in telefonischen Kontakt Treten mit dein Benutzer des Empfangsteils (1) über eine Telefonstelle (32),
(b) Abgeben eines Identifikationscodes durch den Benutzer des Empfangsteils (1), daß dieser der Richtige ist,
(c) Senden wenigstens eines Primärcodes zur Zertifikation von der Sendestation (20) in Richtung des Empfangsteils (1),
(d) Zusammensetzen eines Sekundärcodes über die Tastatur (3) des Empfangsteils durch den Benutzer des Empfangsteils,
(e) Senden des kodierten Tonsignals durch den Sender für Tonsignale (9) des Empfangsteils (1), welches durch die Zentraleinheit (7) des Empfangsteils in Abhängigkeit vom Primärcode, vom internen Code und vom Sekundärcode bestimmt wird, wobei der Sender für Tonsignale (9) für diesen Fall in der Nähe eines Mikrophons (32b) angeordnet wird, das zur Telefonstelle (32) gehört,
(f) Bestimmen des kodierten Tonsignals, welches abgeschickt werden soll, in Abhängigkeit vom Primärcode und vom Sekundärcode,
(g) und Verifizieren, daß eine vorbestimmte Beziehung zwischen dem Identifikationscode, dem Primärcode zur Zertifikation und dem kodierten Tonsignal besteht.

5. Verfahren nach Anspruch 4, in welchem der richtige Identifikationscode für den Benutzer des Empfangsteils (1) in dem Speicher (8) des Empfangsteils enthalten ist, und in welchem der Schritt (b) darin besteht, durch den Sender für Tonsignale (9) des Empfangsteils (1) eine Folge von elementaren Tonsignalen abzusenden, die den Identifikationscode repräsentieren, wobei der Signalsender (9) in diesem Falle in der Nähe eines Mikrophons (32b) angeordnet ist, welches zu der Telefonstelle (32) gehört.

6. Verfahren zur Identifikation von Personen über eine Entfernung unter Verwendung eines tragbaren Empfangsteils für Funkmeldungen (1) nach Anspruch 3, welches Funkmeldungen von wenigstens einer Sendestation (20) aus erhält, wobei das Verfahren die folgenden Schritte umfaßt:
(a') in telefonischen Kontakt Treten mit dem Benutzer des Empfangsteils (1) über eine Telefonstelle (32),
(b') Absenden wenigstens eines richtigen Identifikationscodes durch den Benutzer des Empfangsteils (1) an seine Mikroprozessorkarte (40),
(c') Senden wenigstens eines Primärcodes zur Zertifikation durch die Sendestation in Richtung des Empfangsteils (1),
(d') Übertragen des Anfangscodes in Abhängigkeit vom Primärcode zur Identifikation an die Mikroprozessorkarte (40) über die Schnittstelle (41),
(e') Zusammensetzen eines Sekundärcodes beim Benutzer des Empfangsteils mittels der Tastatur (3) des Empfangsteils und Übertragen des Sekundärcodes an die Mikroprozessorkarte (40) über die Schnittstelle (41),
(f') Senden von der Mikroprozessorkarte (40) zur Zentraleinheit (7) eines resultierenden Codes, der abhängig ist vom Anfangscode, vom Sekundärcode und vom internen Code, welcher in der Mikroprozessorkarte enthalten ist,
(g') Bestimmen des codierten Tonsignals in Übereinstimmung mit dem resultierenden Code durch die Zentraleinheit (7),
(h') Senden des kodierten Tonsignals durch den Sender für Tonsignale (9) des Empfangsteils (1), wobei der Sender für Tonsignale (9) in diesem Falle in der Nähe eines Mikrophons (32b) angeordnet ist, welches zu der Telefonstelle (32) gehört,
(i') und Verifizieren, daß eine vorbestimmte Beziehung zwischen dem Identifikationscode, dem Primärcode und dem kodierten Tonsignal besteht.

7. Verfahren nach Anspruch 6, in welchem der Identifikationscode in der Mikroprozessorkarte (40) gespeichert wird, und in welchem der Schritt (b') darin besteht, durch die Zentraleinheit (7) den Identifikationscode der Mikroprozessorkarte (40) über die Schnittstelle (41) zu lesen und durch den Sender für Tonsignale (9) eine Folge von elementaren Tonsignalen zu senden, die dem Identifikationscode repräsentativ ist, wobei der Sender für Tonsignale (9) in diesem Falle in der Nähe eines Mikrophons (32b) angeordnet ist, welches zu der Telefonstelle (32) gehört.

8. Verfahren nach einem der Ansprüche 4 bis 7, mit einem letzten Schritt, der darin besteht, einen Zahlungsvorgang über eine Entfernung nur dann zu autorisieren, wenn das Vorhandensein der vorbestimmten Beziehung zwischen dem Identifikationscode, dem Primärcode zur Zertifikation und dem kodierten Tonsignal verifiziert worden ist.

## Claims

1. A portable one-way radio pager, comprising pager means (4, 5, 6) for receiving radio messages, a memory (8) for storing the messages, a screen (2), a keypad (3), a sound signal emitter (9), and an electronic CPU (7), the pager being designed to display on its screen at least some of the messages it receives, the sound signal emitter (9) being designed to emit sound signals in a plurality of frequencies, and the CPU (7) being designed:
• to recognize, in received messages, at least a specific message fraction referred to as a "primary code" for causing an encoded sound signal to be emitted by the sound signal emitter (9);
• to store in the memory (8) data representative of the received primary code; and
• as a function of commands received from a user by means of the keypad (3), to cause the sound signal emitter (9) to emit an encoded sound signal comprising a run of individual sound signals and defined by the CPU as a function at least of the primary code, said encoded sound signal varying as a function of the primary code;
the pager being characterized in that the CPU (7) is also designed:
• to recognize at least one "certification" primary code and to display on the screen (2) a message requesting the user of said pager to enter a secondary code by means of the keypad (3);
• then to define the encoded sound signal as a function of the primary code, of an additional code accessible to the CPU, and of the secondary code entered with the keypad (3); and
• finally, as a function of commands received from the user by means of the keypad (3), to cause the encoded sound signal to be emitted by the sound signal emitter (9).

2. A portable radio pager according to claim 1, in which the additional code is an internal code contained in the memory (8).

3. A portable radio pager according to claim 1, further including an interface (41) enabling it to dialog with an external smart card (40), and in which the CPU (7) is further designed:
• to send an initial code that is a function of the primary code to the smart card (40) via the interface (41);
• after the secondary code has been input with the keypad (3), to send the secondary code to the smart card (40) by means of the interface (41);
• to receive the above-mentioned additional code, referred to as a "resultant" code, from the smart card (40) as defined by the smart card (40) as a function of the initial code sent thereto, of an internal code that it contains, and of the secondary code; and
• to define the encoded sound signal as a function of the resultant code received from the smart card (40).

4. A method of remotely identifying a person by using a portable radio pager (1) according to claim 1 which receives radio messages from at least one transmitter station (20), the method comprising the following steps:
a) making telephone contact with the user of the pager (1) by means of a telephone set (32);
b) causing the user of the pager (1) to communicate an identification code specific to the user;
c) causing the transmitter station (20) to transmit at least one certification primary code addressed to the pager (1);
d) causing the user of said pager to enter a secondary code by means of the keypad (3) of the pager;
e) causing the sound signal emitter (9) of the pager (1) to emit the encoded sound signal which is defined by the CPU (7) of the pager as a function of the primary code, of the internal code, and of the secondary code, the sound signal emitter (9) being located at that time in the vicinity of a microphone (32b) belonging to the telephone set (32);
f) determining the encoded sound signal which ought to have been emitted as a function of the primary code and of the secondary code;
g) verifying whether a predetermined relationship exists between the identification code, the certification primary code, and the encoded sound signal.

5. A method according to claim 4, in which the identification code specific to the user of the pager (1) is included in the memory (8) of the pager, and in which step b) consists in causing the sound signal emitter (9) of the pager (1) to emit a run of individual sound signals representative of the identification code, the signal emitter (9) being located at that time in the vicinity of a microphone (32b) belonging to the telephone set (32).

6. A method of remotely identifying a person using a portable radio pager (1) according to claim 3, which receives radio messages from at least one transmitter station (20), the method comprising the following steps:
a') making telephone contact with the user of the pager (1) by means of a telephone set (32);
b') causing the user of the pager (1) to communicate at least one identification code specific to the smart card (40) of the user;
c') causing the transmitter station (20) to transmit at least one certification primary code addressed to the pager (1);
d') causing the initial code which is a function of the certification primary code to be sent to the smart card (40) via the interface (41);
e') causing the user of said pager to enter a secondary code by means of the keypad (3) of the pager, and causing said secondary code to be sent to the smart card (40) via the interface (41);
f') causing the smart card (40) to communicate a resultant code to the CPU (7), which resultant code is a function of the initial code, of the secondary code, and of the internal code contained in said smart card;
g') causing the CPU (7) to define the encoded sound signal corresponding to the resultant code;
h') causing said encoded sound signal to be emitted by the sound signal emitter (9) of the pager (1), the sound signal emitter (9) being located at that time in the vicinity of a microphone (32b) belonging to the telephone set (32); and
i') verifying whether a predetermined relationship exists between the identification code, the primary code, and the encoded sound signal.

7. A method according to claim 6, in which the identification code is stored in the smart card (40), and in which step b') consists in causing the CPU (7) to read the identification code of the smart card (40) via the interface (41), and in causing the sound signal emitter (9) to emit a run of individual sound signals representative of the identification code, the sound signal emitter (9) being located at that time in the vicinity of a microphone (32b) belonging to the telephone set (32).

8. A method according to any one of claims 4 to 7, including a subsequent step which consists in authorizing a remote payment operation only if it is verified that the predetermined relationship exists between the identification code, the certification primary code, and the encoded sound signal.
